# FASCICULE DE BREVET EUROPEEN

(11) **EP 3 160 600 B1**
(45) Date de publication et mention de la délivrance du brevet: **11.03.2020**
(21) Numéro de dépôt: 15736575.0
(22) Date de dépôt: 29.06.2015
(51) Int. Cl.: A63B 63/08, A63B 71/02

(54) **STRUCTURE DE JEU COMPRENANT UNE BASE DISPOSÉE EN APPUI SUR LE SOL**
SPIELSTRUKTUR MIT EINEM SOCKEL, DER AUF DEM BODEN AUFLIEGT
PLAY STRUCTURE COMPRISING A BASE THAT RESTS ON THE GROUND

(30) Priorité: 27.06.2014 FR 1456108
(43) Date de publication de la demande: 03.05.2017
(73) Titulaire: Decathlon, 59650 Villeneuve D'ascq (FR)
(72) Inventeur: NGUYEN, Guillaume, 59800 Lille (FR); LANIGAN, William, 59700 Marcq-en-Baroeul (FR); LELEU, David, 59650 Villeneuve d'Ascq (FR)
(74) Mandataire: Sayettat, Julien Christian
(86) Numéro de dépôt international: PCT/FR2015/051757
(87) Numéro de publication internationale: WO 2015/197997

(56) Documents cités:
- WO-A1-03/066175
- WO-A1-2009/038762
- GB-A- 2 201 350
- US-A- 1 518 227
- US-A- 5 316 290
- US-A- 5 800 294
- US-A1- 2005 090 336
- US-A1- 2007 232 421
- US-A1- 2011 140 363

## Description

L'invention concerne une structure de jeu comprenant une base disposée en appui sur le sol et au moins un élément monté sur ladite base.
Elle s'applique en particulier à une structure de jeu pour la pratique d'un sport, notamment le basketball, ladite structure portant donc un panneau de basketball et comprenant au moins un élément qui est monté en rotation sur la base entre une position rabattue et une position dressée pour permettre l'utilisation dudit panneau.
On connaît de telles structures dont la base comprend un châssis central sur lequel au moins un élément portant le panneau de basketball est monté en rotation, ainsi que des roues montées sur ledit châssis pour permettre le déplacement de ladite structure, notamment pour pouvoir les ranger dans un local prévu à cet effet à la fin de leur utilisation.

Les documents US-5 316 290 et US-5 800 294 décrivent des structures de jeu pliables pour la pratique du basketball agencées pour être montées à l'arrière d'un véhicule automobile, notamment dans le compartiment de transport d'un véhicule de type « pick-up » (document US-5 316 290) ou sur la partie d'attelage d'un tel véhicule (document US-5 800 294).
Le document WO-2009/038762 décrit une base disposée en appui sur le sol, comprenant un châssis central sur lequel sont montées des roues pour permettre son déplacement, dont au moins certaines peuvent être remplies avec une matière de lest.
Le document US-1 518 227 décrit une structure comprenant une partie opérative montée sur un poteau réglable en hauteur, ledit poteau étant monté sur une base pourvue de roues pour permettre son déplacement.

En particulier, le document US-5 893 809 décrit une structure pour la pratique du basketball dont la base présente un châssis sur l'extrémité avant duquel un élément portant un panneau de basketball est monté en rotation, ledit châssis comprenant en outre un réservoir en forme de U remplissable d'une matière de lest, par exemple à base d'eau et/ou de sable, pour former un contrepoids à l'élément en position dressée afin d'empêcher le basculement de ladite structure.

Par ailleurs, ce document prévoit de disposer des roues sur l'extrémité avant du châssis pour permettre le déplacement de la structure par mise en appui sur lesdites roues.

Cependant, de telles structures ne donnent pas entière satisfaction, en ce que leur déplacement nécessite un effort de l'utilisateur pour les mettre en appui sur leurs roues, ce qui peut s'avérer pénible, et même dangereux, du fait du poids total important de la base remplie de matière de lest et du(des) élément(s) portant le panneau de basketball.
L'invention vise à perfectionner l'art antérieur en proposant notamment une structure de jeu dont la base est agencée pour permettre facilement le déplacement de ladite structure, notamment pour son rangement dans un local approprié, et ce tout en assurant un maintien optimal de ladite structure lors de son utilisation.

A cet effet, l'invention propose une structure de jeu selon la revendication 1.

D'autres particularités et avantages de l'invention apparaîtront dans la description qui suit, faite en référence aux figures annexées, dans lesquelles :
- les figures 1 représentent une structure de jeu selon l'invention en position de rangement, respectivement en perspective (figure 1a) et de côté (figure 1b) ;
- les figures 2 représentent la structure de jeu des figures 1, dans laquelle un élément inférieur monté en rotation sur la base est en position dressée, respectivement en perspective (figure 2a) et de côté (figure 2b) ;
- les figures 3 représentent la structure de jeu des figures 1 en position d'utilisation, dans laquelle l'élément inférieur est en position dressée et un élément supérieur monté en rotation sur ledit élément inférieur est en position déployée, respectivement en perspective (figure 3a) et de côté (figure 3b) ;
- les figures 4 représentent la structure de jeu des figures 1 en position d'utilisation, dans laquelle une première partie de l'élément inférieur est en outre disposée en position élevée hors d'une deuxième partie dudit élément inférieur, respectivement en perspective (figure 4a) et de côté (figure 4b) ;
- la figure 5 est une représentation partielle en coupe longitudinale de la structure de jeu selon les figures 3, les figures 5a et 5b représentant un agrandissement de respectivement une extrémité inférieure et une extrémité supérieure de l'élément inférieur ;
- les figures 6 et 7 sont des représentations en perspective de la base de la structure de jeu des figures 1 à 4, l'élément inférieur étant en position dressée.

En relation avec ces figures, on décrit ci-dessous une structure de jeu, notamment pour la pratique du basketball.
La structure de jeu comprend une base 1 disposée en appui sur le sol et au moins un élément monté en rotation sur ladite base entre une position rabattue et une position dressée pour l'utilisation de ladite structure. En variante, l'élément peut être monté télescopique sur la base 1 entre une position rétractée et une position dressée pour l'utilisation de la structure.
Dans le mode de réalisation représenté, la structure comprend un élément inférieur 2 monté en rotation sur la base 1 entre une position rabattue et une position dressée, ainsi qu'un élément supérieur 3 sur lequel est monté un panneau de basketball 4 et qui est monté en rotation sur une extrémité supérieure dudit élément inférieur entre une position pliée et une position déployée.

Ainsi, la structure est disposable entre une position de rangement, dans laquelle les éléments inférieur 2 et supérieur 3 sont respectivement en position rabattue et pliée, et une position d'utilisation, dans laquelle les éléments inférieur 2 et supérieur 3 sont respectivement en position dressée et déployée, et ce en faisant passer successivement l'élément inférieur 2 de la position rabattue à la position dressée, puis l'élément supérieur 3 de la position pliée à la position déployée.

En variante, la structure peut comprendre un unique élément 2 présentant une extrémité inférieure montée en rotation sur la base, ainsi qu'une extrémité supérieure portant un panneau de basketball 4.

La base 1 comprend un châssis central 5 sur lequel l'élément inférieur 2 est monté en rotation, ainsi que des roues 6 montées sur le châssis 5 pour permettre le déplacement de la structure. En relation avec la figure 6, les roues 6 comprennent chacune un moyeu solidarisé au châssis central 5, lesdits moyeux étant agencés pour permettre aux roues 6 de tourner indépendamment les unes des autres.

En particulier, au moins certaines des roues 6 sont agencées pour pouvoir être remplies avec une matière de lest, par exemple de l'eau ou du sable, afin de former un contrepoids à l'élément inférieur 2 en position dressée. Pour ce faire, les roues remplissables 6 comprennent chacune un réservoir cylindrique sur la périphérie duquel une ouverture 7 est disposée pour permettre leur remplissage avec une telle matière de lest.

Pour une bonne répartition du poids, les roues remplissables 6 sont réparties par paires de part et d'autre du châssis central 5. En relation avec les figures, la base 1 comprend notamment trois paires de roues remplissables 6 réparties de part et d'autre du châssis central 5.

Par ailleurs, l'axe de révolution des réservoirs s'étend horizontalement et perpendiculairement à l'axe longitudinal du châssis 5, afin que la base 1 soit déplaçable en faisant rouler lesdits réservoirs sur leur périphérie.

S'agissant du montage de l'élément inférieur 2, le châssis central 5 présente une extrémité avant sur laquelle ledit élément inférieur est monté en rotation. Ainsi, pour disposer la structure de jeu en position d'utilisation, l'utilisateur fait tout d'abord passer l'élément inférieur 2 de la position rabattue (figures 1) à la position dressée (figures 2) en le faisant pivoter par rapport à l'extrémité avant du châssis central 5.

Pour faciliter la disposition de la structure en position d'utilisation, ladite structure comprend un système d'assistance au déplacement de l'élément inférieur 2 en position dressée. Un tel système d'assistance est d'autant plus souhaitable que l'utilisateur, en déplaçant l'élément inférieur 2 en position dressée, doit non seulement manipuler ledit élément inférieur, mais également l'élément supérieur 3 disposé en position pliée sur ledit élément inférieur, ainsi que le panneau de basketball 4 monté sur ledit élément supérieur, ce qui peut s'avérer contraignant du fait du poids total de l'ensemble.

En relation avec les figures, le système d'assistance comprend un bras de liaison 8 qui présente une première extrémité montée en rotation sur l'élément inférieur 2, ainsi qu'une deuxième extrémité montée en translation sur la base 1, par exemple sur un rail formé à cet effet sur le châssis central 5.

Par ailleurs, le système d'assistance comprend des moyens ressorts 9 montés sur le châssis central 5 de part et d'autre de la deuxième extrémité du bras de liaison 8, lesdits moyens ressorts étant agencés pour actionner la translation du bras de liaison 8 par rapport au châssis central 5, de sorte à assister le déplacement de l'élément inférieur 2 en position dressée.

Pour ce faire, les moyens ressorts 9 sont bloqués en position contrainte lorsque l'élément inférieur 2 est en position rabattue. Par exemple, les moyens ressorts 9 peuvent être des ressorts de compression - respectivement de traction - qui sont contractés - respectivement étirés - lorsque l'élément inférieur 2 est en position rabattue, de sorte à accompagner la translation du bras de liaison 8 en se détendant - respectivement en se contractant - vers leur position de repos.

Pour assurer la sécurité, que ce soit durant l'utilisation de la structure ou durant sa disposition en position d'utilisation, ladite structure comprend en outre un système de blocage 10 de l'élément inférieur 2 en position dressée, afin d'éviter que ledit élément inférieur ne bascule de façon intempestive en position rabattue.

En particulier, le système de blocage 10 comprend des moyens pour bloquer le bras de liaison 8 en translation et/ou en rotation, notamment des plots 11 portés par l'un parmi ledit bras de liaison et l'élément inférieur 2, lesdits plots étant destinés à être bloqués dans un dispositif de réception porté par l'autre parmi l'élément inférieur 2 et le bras de liaison 8 lorsque ledit élément inférieur est en position dressée.

En relation avec les figures, le dispositif de réception comprend un plateau 12 qui est monté en rotation sur l'élément inférieur 2 et qui présente une fente de blocage des plots 11 montés sur le bras de liaison 8.

Ainsi, lors du déploiement de l'élément inférieur 2 en position dressée, les plots 11 viennent se positionner dans la fente de blocage du plateau 12, de sorte à activer le système de blocage 10.

Par ailleurs, pour disposer la structure en position de rangement, le plateau 12 est actionné manuellement en rotation pour débloquer les plots 11 de la fente, de sorte à pouvoir déplacer le bras de liaison 8 en translation et ainsi permettre la disposition de l'élément inférieur 2en position rabattue.

En relation avec la figure 7, le système de blocage 10 comprend également un crochet 13 monté en rotation sur le bras de liaison 8 et destiné à être accroché manuellement à une barre transversale 14 avant montée au-dessus du rail sur le châssis central 5, afin d'empêcher la translation dudit bras de liaison dans ledit rail et ainsi contribuer au blocage de l'élément inférieur 2 en position dressée. Pour apporter davantage de stabilité à la structure lorsqu'elle est disposée en position d'utilisation, l'élément inférieur 2 est agencé pour venir en appui sur le sol en position dressée, ce qui permet d'éviter le basculement de ladite structure dans ladite position d'utilisation.

Pour ce faire, l'élément inférieur 2 comprend deux pieds 15 montés de part et d'autre de son extrémité inférieure et destinés à venir en appui sur le sol lorsque ledit élément inférieur est en position dressée. Ainsi, les pieds 15 assurent une meilleure stabilité de la structure en prévenant notamment son basculement sur les côtés, et ce en combinaison avec la base 1 qui forme un contrepoids pour éviter son basculement vers l'avant ou l'arrière. Les pieds 15 permettent également d'empêcher la base 1 de rouler lorsque l'élément inférieur 2 est en position dressée, notamment durant l'utilisation de la structure de jeu ou durant sa disposition en position d'utilisation.

Une fois que l'élément inférieur 2 est en position dressée, l'utilisateur peut disposer la structure de jeu en position d'utilisation en faisant passer l'élément supérieur 3 de la position pliée (figures 2), dans laquelle ledit élément supérieur est disposé contre ledit élément inférieur, à la position déployée (figures 3), et ce en faisant pivoter manuellement ledit élément supérieur par rapport à l'extrémité supérieure de l'élément inférieur 2 sur laquelle il est monté en rotation.

L'élément supérieur 3 comprend une extrémité libre sur laquelle est monté le panneau de basketball 4, ledit panneau comprenant une planche 4a et un arceau 4b sur lequel un filet peut être accroché.

Pour limiter l'encombrement de la structure de jeu lorsqu'elle est disposée en position de rangement, le panneau de basketball 4 peut être agencé de manière à être rabattu contre l'élément supérieur 3 qui est lui-même disposé contre l'élément inférieur 2 lorsque disposé en position pliée. Pour ce faire, le panneau de basketball 4 peut être monté en rotation sur l'extrémité libre de l'élément supérieur 3.

Par ailleurs, l'arceau 4b peut être monté en rotation sur le panneau 4 afin d'être rabattu contre la planche 4a lorsque la structure de jeu est en position de rangement. En variante, l'arceau 4b peut être monté de façon réversible sur le panneau 4 au moyen d'un système sans outil, afin de permettre à l'utilisateur de démonter facilement ledit arceau lorsqu'il souhaite ranger la structure de jeu.

En particulier, comme représenté sur les figures 3 et 4, l'élément supérieur 3 comprend deux paires des barres parallèles supérieures 3a et inférieures 3b qui présentent chacune une extrémité arrière montée en rotation sur l'extrémité supérieure de l'élément inférieur 2, ainsi qu'une extrémité avant sur laquelle le panneau de basketball 4 est monté en rotation. Ainsi, l'élément supérieur 3 forme un parallélogramme déformable qui permet à l'utilisateur de faire passer ledit élément supérieur en position déployée et de dresser le panneau de basketball 4 en un seul geste.

En outre, pour faciliter la disposition de l'élément supérieur 3 en position déployée, ledit élément supérieur comprend une poignée 16 que l'utilisateur peut saisir pour manipuler ledit élément supérieur.

La structure de jeu comprend en outre un système de verrouillage de l'élément supérieur 3 en position déployée, afin d'éviter tout basculement intempestif dudit élément supérieur en position pliée, notamment durant l'utilisation de la structure, et ainsi assurer la sécurité des utilisateurs.

Pour ce faire, le système de verrouillage comprend un crochet 17 monté sur l'un parmi les éléments supérieur 3 et inférieur 2, ledit crochet étant accroché manuellement sur l'autre parmi lesdits éléments inférieur et supérieur lorsque ledit élément supérieur est en position déployée. En particulier, le crochet 17 peut être monté en rotation pour faciliter sa manipulation par l'utilisateur.

En relation avec la figure 5b, le crochet 17 est monté sur l'élément supérieur 3 et l'élément inférieur 2 comprend un dispositif portant un picot 18 sur lequel ledit crochet est accroché lorsque ledit élément supérieur est en position déployée. Sur les figures 3, l'élément inférieur 2 est en position dressée et l'élément supérieur 3 est en position déployée, le panneau de basketball 4 et l'arceau 4b qu'il porte étant dressés vers l'avant. La structure de jeu peut donc être utilisée.

Toutefois, selon le niveau de pratique de l'utilisateur, son âge et/ou sa taille, la hauteur du panneau 4 peut être réglée. Pour ce faire, l'élément inférieur 2 comprend une première partie 2a montée coulissante dans une deuxième partie 2b entre une position rétractée dans ladite deuxième partie (figures 3) et une position élevée hors de ladite deuxième partie (figures 4), ledit élément inférieur étant équipé d'un système d'actionnement du déplacement de ladite première partie en position élevée.

En particulier, l'extrémité inférieure de la deuxième partie 2b est montée en rotation sur le châssis central 5 et porte les deux pieds 15, et l'élément supérieur 3 est monté en rotation sur une extrémité supérieure de la première partie 2a.

En relation avec les figures 5, le système d'actionnement comprend une sangle 19 dont une première extrémité est fixée à la deuxième partie 2b, ladite sangle étant montée sur un moyen d'enroulement autour de sa deuxième extrémité. En particulier, le moyen d'enroulement comprend une manivelle 20 montée sur la deuxième partie 2b, notamment sur un boîtier 21 porté par ladite deuxième partie et à l'intérieur duquel la deuxième extrémité de la sangle 19 débouche pour s'enrouler autour de ladite manivelle.

En outre, la deuxième partie 2b comprend une glissière 22 fixée sur son extrémité supérieure, la sangle 19 coulissant hors de ladite glissière lors de son enroulement autour de sa deuxième extrémité.

Par ailleurs, la première partie 2a est en appui sur la sangle 19 entre ses première et deuxième extrémités pour pouvoir être déplacée en position élevée - respectivement rétractée - par enroulement - respectivement déroulement - de ladite sangle.

En relation avec les figures 5 et 5a, la première partie 2a comprend une glissière 23 formée sur son extrémité inférieure et dans laquelle coulisse la sangle 19 lors de l'actionnement du système.

Pour éviter que le poids total de l'ensemble première partie 2a - élément supérieur 3 - panneau de basketball 4 ne repose sur la sangle 19, notamment sur la portion de ladite sangle disposée dans la glissière 23 de ladite première partie, le système d'actionnement peut comprendre un dispositif de sécurité qui, lorsqu'il est actionné, soutient ladite première partie pour la bloquer à la hauteur désirée.

En particulier, un tel dispositif de sécurité peut comprendre une goupille destinée à être disposée dans un orifice formé sur la première partie 2a et correspondant à une hauteur souhaitée pour le panneau 4, l'utilisateur tirant ladite goupille hors dudit orifice avant de dérouler la sangle 19 du moyen d'enroulement 20 lorsqu'il souhaite rétracter ladite première partie dans ladite deuxième partie, par exemple lors de la disposition de la structure en position de rangement.

Pour assurer la sécurité des utilisateurs durant l'utilisation de la structure de jeu, le système d'actionnement comprend en outre un dispositif de blocage de la première partie 2a en position élevée, afin d'éviter tout déplacement intempestif de ladite première partie vers sa position rétractée, et donc tout abaissement brutal et incontrôlé, et donc potentiellement dangereux, du panneau de basketball 4.

Pour ce faire, le dispositif de blocage est notamment agencé pour bloquer le moyen d'enroulement 20 de la sangle 19, de sorte que l'utilisateur doit actionner manuellement ledit dispositif pour pouvoir dérouler ladite sangle et ainsi disposer la première partie 2a en position rétractée.

En particulier, le dispositif de blocage peut être un dispositif de sécurité à goupille tel que décrit précédemment, dont la goupille est agencée pour bloquer la première partie 2a en position élevée tout en bloquant en rotation le moyen d'enroulement 20 de la sangle 19. Ainsi, pour pouvoir dérouler la sangle 19, l'utilisateur est obligé de retirer d'abord la goupille, ce qui permet d'éviter que la sangle 19 ne soit déroulée alors que la première partie 2a est bloquée en position élevée. En effet, si l'utilisateur débloquait la première partie 2a alors que la sangle 19 est déroulée, ladite première partie coulisserait brutalement dans la deuxième partie 2b, ce qui entraînerait une descente brutale et incontrôlée, et donc potentiellement dangereuse, du panneau de basketball 4.

Selon une autre réalisation, le dispositif de blocage peut comprendre une roue à rochet comprenant des dents sur sa circonférence et solidaire en rotation du moyen d'enroulement 20, ainsi qu'un loquet destiné à s'encliqueter dans une des dents de ladite roue lorsque le moyen d'enroulement 20 est actionné pour enrouler la sangle 19 et élever la première partie 2a, de sorte à former une butée avec ladite dent pour empêcher la rotation dudit moyen dans le sens inverse de déroulement de ladite sangle. Ainsi, pour pouvoir dérouler la sangle 19 et rétracter la première partie 2a, l'utilisateur doit d'abord dégager manuellement le loquet de la roue à rochet.

Selon une autre réalisation, notamment lorsque le moyen d'enroulement comprend une manivelle 20, le dispositif de blocage peut également comprendre un moyen destiné à interférer avec ladite manivelle pour empêcher sa rotation dans le sens du déroulement de la sangle 19. En particulier, le système d'actionnement comprend un loquet 24 monté en rotation sur la deuxième partie 2b à proximité de la manivelle 20, l'utilisateur faisant tourner manuellement ledit loquet pour le disposer contre la poignée de la manivelle 20 afin de bloquer celle-ci en rotation.

## Revendications

1. Structure de jeu comprenant une base (1) disposée en appui sur le sol et au moins un élément inférieur (2) montable sur ladite base en une position dressée pour l'utilisation de ladite structure, ladite base comprenant :
- un châssis central (5) sur lequel ledit élément est monté ;
- des roues (6) montées sur ledit châssis pour permettre le déplacement de ladite structure ;
certaines desdites roues étant agencées pour pouvoir être remplies avec une matière de lest afin de former un contrepoids à l'élément inférieur (2) en position dressée pour l'utilisation de ladite structure, ladite structure comprenant un élément supérieur (3) sur lequel est monté un panneau de basketball (4), ledit élément supérieur étant monté en rotation sur une extrémité supérieure dudit élément inférieur (2) entre une position pliée et une position déployée, ladite structure de jeu étant disposée d'une position de rangement à une position d'utilisation en faisant passer successivement l'élément inférieur (2) d'une position rabattue à la position dressée, puis l'élément supérieur (3) de la position pliée à la position déployée, ledit élément supérieur comprenant deux paires de barres parallèles supérieures (3a) et inférieures (3b) qui présentent chacune une extrémité arrière montée en rotation sur l'extrémité supérieure de l'élément inférieur (2), ainsi qu'une extrémité avant sur laquelle le panneau de basketball (4) est monté en rotation.

2. Structure de jeu selon la revendication 1, **caractérisée en ce que** l'élément inférieur (2) est monté en rotation sur le châssis central (5) entre une position rabattue et la position dressée.

3. Structure de jeu selon l'une de revendications 1 ou 2, **caractérisé en ce que** les roues remplissables (6) comprennent chacune un réservoir cylindrique sur la périphérie duquel une ouverture (7) est disposée pour permettre leur remplissage avec la matière de lest.

4. Structure de jeu selon la revendication 3, **caractérisée en ce que** l'axe de révolution des réservoirs s'étend horizontalement et perpendiculairement à l'axe longitudinal du châssis (5), afin que ladite base soit déplaçable en faisant rouler lesdits réservoirs sur leur périphérie.

5. Structure de jeu selon l'une quelconque des revendications 1 à 4, **caractérisée en ce que** les roues remplissables (6) sont réparties par paires de part et d'autre du châssis central (5).

6. Structure de jeu selon la revendication 5, **caractérisée en ce qu'**elle comprend trois paires de roues (6) remplissables d'une matière de lest.

7. Structure de jeu selon l'une quelconque des revendications 1 à 6, **caractérisée en ce que** les roues (6) comprennent chacune un moyeu solidarisé au châssis central (5), lesdits moyeux étant agencés pour permettre aux roues (6) de tourner indépendamment les unes des autres.

8. Structure de jeu selon l'une quelconque des revendications 1 à 7, **caractérisée en ce que** le châssis central (5) comprend une extrémité avant sur laquelle l'élément inférieur (2) est monté en rotation.

9. Structure de jeu selon l'une quelconque des revendications 1 à 8, **caractérisée en ce que** l'élément inférieur (2) est agencé pour venir en appui sur le sol en position dressée afin d'éviter le basculement de la structure de jeu disposée en position d'utilisation.

10. Structure de jeu selon l'une quelconque des revendications 1 à 9, **caractérisée en ce que** l'élément inférieur (2) présente une première partie (2a) montée coulissante dans une deuxième partie (2b) entre une position rétractée dans ladite deuxième partie et une position élevée hors de ladite deuxième partie, ledit élément étant équipé d'un système d'actionnement du déplacement de ladite première partie en position élevée.

11. Structure de jeu selon la revendication 10, **caractérisée en ce que** le système d'actionnement comprend une sangle (19) dont une première extrémité est fixée à la deuxième partie (2b), ladite sangle étant montée sur un moyen (20) d'enroulement autour de sa deuxième extrémité, la première partie (2a) étant en appui sur ladite sangle entre ses première et deuxième extrémités pour pouvoir être déplacée en position élevée - respectivement rétractée - par enroulement - respectivement déroulement - de ladite sangle.

## Patentansprüche

1. Spielstruktur, umfassend einen Sockel (1), der auf dem Boden aufliegt, und mindestens ein unteres Element (2), das auf dem Sockel in einer aufrechten Position für die Benutzung der Struktur anbringbar ist, wobei der Sockel umfasst:
- ein zentrales Gestell (5), auf dem das Element angebracht ist;
- Räder (6), die auf dem Gestell angebracht sind, um die Verlagerung der Struktur zu ermöglichen;
wobei einige der Räder eingerichtet sind, um mit einem Ballastmaterial gefüllt werden zu können, um für die Benutzung der Struktur für das untere Element (2) in aufrechter Position ein Gegengewicht zu bilden, wobei die Struktur ein oberes Element (3) umfasst, auf dem eine Basketballplatte (4) angebracht ist, wobei das obere Element auf einem oberen Ende des unteren Elements (2) zwischen einer gefalteten Position und einer entfalteten Position rotierend angebracht ist, wobei die Spielstruktur von einer Verstauposition in eine Benutzungsposition angeordnet ist, indem das untere Element (2) nach und nach aus einer heruntergeklappten Position in die aufrechte Position bewegt wird, dann das obere Element (3) aus der gefalteten Position in die entfaltete Position, wobei das obere Element zwei obere (3a) und untere (3b) parallele Stangenpaare umfasst, die jeweils ein hinteres Ende aufweisen, das auf dem oberen Ende des unteren Elements (2) rotierend angebracht ist, sowie ein vorderes Ende, auf dem die Basketballplatte (4) rotierend angebracht ist.

2. Spielstruktur nach Anspruch 1, **dadurch gekennzeichnet, dass** das untere Element (2) auf dem zentralen Gestell (5) zwischen einer heruntergeklappten Position und einer aufrechten Position rotierend angebracht ist.

3. Spielstruktur nach einem der Ansprüche 1 oder 2, **dadurch gekennzeichnet, dass** die befüllbaren Räder (6) jeweils einen zylindrischen Vorratsbehälter umfassen, auf dessen Umfang eine Öffnung (7) angeordnet ist, um ihr Befüllen mit dem Ballastmaterial zu ermöglichen.

4. Spielstruktur nach Anspruch 3, **dadurch gekennzeichnet, dass** sich die Drehachse der Vorratsbehälter horizontal und senkrecht zur Längsachse des Gestells (5) erstreckt, damit der Sockel durch Rollen der Vorratsbehälter auf ihrem Umfang verlagerbar ist.

5. Spielstruktur nach einem der Ansprüche 1 bis 4, **dadurch gekennzeichnet, dass** die befüllbaren Räder (6) paarig beiderseits des zentralen Gestells (5) verteilt sind.

6. Spielstruktur nach Anspruch 5, **dadurch gekennzeichnet, dass** sie drei Paar mit einem Ballastmaterial befüllbare Räder (6) umfasst.

7. Spielstruktur nach einem der Ansprüche 1 bis 6, **dadurch gekennzeichnet, dass** die Räder (6) jeweils eine Nabe umfassen, die mit dem zentralen Gestell (5) fest verbunden ist, wobei die Naben eingerichtet sind, um den Rädern (6) zu ermöglichen, unabhängig voneinander zu drehen.

8. Spielstruktur nach einem der Ansprüche 1 bis 7, **dadurch gekennzeichnet, dass** das zentrale Gestell (5) ein vorderes Ende umfasst, auf dem das untere Element (2) rotierend angebracht ist.

9. Spielstruktur nach einem der Ansprüche 1 bis 8, **dadurch gekennzeichnet, dass** das untere Element (2) eingerichtet ist, um in aufrechter Position auf dem Boden aufzuliegen, um das Kippen der in Benutzungsposition angeordneten Spielstruktur zu verhindern.

10. Spielstruktur nach einem der Ansprüche 1 bis 9, **dadurch gekennzeichnet, dass** das untere Element (2) einen ersten Abschnitt (2a) aufweist, der in einem zweiten Abschnitt (2b) zwischen einer in den zweiten Abschnitt eingezogenen Position und einer aus dem zweiten Abschnitt erhobenen Position gleitend angebracht ist, wobei das Element mit einem Betätigungssystem der Verlagerung des ersten Abschnitts in erhobene Position ausgestattet ist.

11. Spielstruktur nach Anspruch 10, **dadurch gekennzeichnet, dass** das Betätigungssystem einen Gurt (19) umfasst, von dem ein erstes Ende am zweiten Abschnitt (2b) befestigt ist, wobei der Gurt auf einem Wickelmittel (20) um sein zweites Ende angebracht ist, wobei sich der erste Abschnitt (2a) auf dem Gurt zwischen seinem ersten und zweiten Ende abstützt, um in erhobene - beziehungsweise eingezogene - Position durch Aufwickeln - beziehungsweise Abwickeln - des Gurts verlagert werden zu können.

## Claims

1. Play structure comprising a base (1) placed on the ground and at least one lower element (2) that can be mounted on said base in an upright position in order for said structure to be used, said base comprising:
- a central frame (5) on which said element is mounted;
- wheels (6) mounted on said frame in order to allow said structure to be moved;
some of said wheels being arranged in order to be able to be filled with a ballast material in order to form a counterweight to the lower element (2) in upright position for the use of said structure, said structure comprising an upper element (3) on which is mounted a basketball backboard (4), said upper element being mounted in rotation on an upper end of said lower element (2) between a folded position and a deployed position, said play structure being arranged from a storage position to a position of use by successively switching the lower element (2) from one folded down position to the upright position, then the upper element (3) from the folded position to the deployed position, said upper element comprising two pairs of upper (3a) and lower (3b) parallel bars that each have a rear end mounted in rotation on the upper end of the lower element (2), as well as a front end on which the basketball backboard(4) is mounted in rotation.

2. Play structure according to claim 1, **characterised in that** the lower element (2) is mounted in rotation on the central frame (5) between a folded down position and the upright position.

3. Play structure according to one of claims 1 or 2, **characterised in that** the refillable wheels (6) each include a cylindrical reservoir on the periphery of which an opening (7) is arranged in order to allow them to be filled with the ballast material.

4. Play structure according to claim 3, **characterised in that** the axis of revolution of the reservoirs extends horizontally and perpendicularly to the longitudinal axis of the frame (5), so that said base is movable by rolling said reservoirs on their periphery.

5. Play structure according to any of claims 1 to 4, **characterised in that** the refillable wheels (6) are distributed in pairs on either side of the central frame (5).

6. Play structure according to claim 5, **characterised in that** it comprises three pairs of refillable wheels (6) with a ballast material.

7. Play structure according to any of claims 1 to 6, **characterised in that** the wheels (6) each include a hub integral with the central frame (5), said hubs being arranged in order to allow the wheels (6) to rotate independently one from the other.

8. Play structure according to any of claims 1 to 7, **characterised in that** the central frame (5) comprises a front end on which the lower element (2) is mounted in rotation.

9. Play structure according to any of claims 1 to 8, **characterised in that** the lower element (2) is arranged to rest on the ground in upright position in order to prevent the tipping over of the play structure arranged in the position for use.

10. Play structure according to any of claims 1 to 9 **characterised in that** the lower element (2) has a first portion (2a) mounted slidingly in a second portion (2b) between a retracted position in said second portion and a raised position outside of said second portion, said element being provided with a system for actuating the movement of said first portion in raised position.

11. Play structure according to claim 10, **characterised in that** the system for actuating comprises a strap (19) of which a first end is fastened to the second portion (2b), said strap being mounted on a means (20) for winding around its second end, the first portion (2a) bearing on said strap between its first and second ends in order to be able to be moved in raised - respectively retracted - position by winding - respectively unwinding - of said strap.
